# EUROPÄISCHE PATENTSCHRIFT

(11) **EP 3 047 495 B1**
(45) Veröffentlichungstag und Bekanntmachung des Hinweises auf die Patenterteilung: **21.02.2018**
(21) Anmeldenummer: 13763228.7
(22) Anmeldetag: 16.09.2013
(51) Int. Cl.: H01H 13/64

(54) **BEFEHLS- UND MELDEGERÄT MIT DIFFERENZIERTER SIGNALERZEUGUNG**
OPERATOR CONTROL- AND DETECTOR DEVICE HAVING DIFFERENTIATED SIGNAL GENERATION
APPAREIL DE COMMANDE ET DE SIGNALISATION PRÉSENTANT UNE GÉNÉRATION DIFFÉRENCIÉE DE SIGNAL

(43) Veröffentlichungstag der Anmeldung: 27.07.2016
(73) Patentinhaber: Siemens Aktiengesellschaft, 80333 München (DE)
(72) Erfinder: SCHMELZLE, Daniel, CH-8200 Schaffhausen (CH); SPENGLER, Stephan, CH-8225 Siblingen (CH)
(86) Internationale Anmeldenummer: PCT/EP2013/069098
(87) Internationale Veröffentlichungsnummer: WO 2015/036048

(56) Entgegenhaltungen:
- DE-A1- 2 247 905
- DE-U1- 9 405 419
- JP-A- H0 227 627
- US-A- 4 249 056
- DATABASE WPI Section EI, Week 200319 Thomson Scientific, London, GB; Class V03, AN 2003-185104 XP002724462, -& CN 1 379 423 A (ZENG P) 13. November 2002 (2002-11-13)

## Beschreibung

Die Erfindung betrifft ein Befehls- und Meldegerät mit einem Betätigungsstößel, welcher in Wirkverbindung mit einem Federelement steht, wobei das Federelement auf einer Leiterplatte gelagert ist.

Modular aufgebaute Befehls- und Meldegeräte umfassen ein Befehlsgerät, das zum Beispiel als Drehknebel, Drucktaster oder Not-Aus-Schalter ausgebildet sein kann, eine Haltervorrichtung, welche das Befehlsgerät am Einbauort befestigt, sowie ein Modul. Module können zum Beispiel Leuchtmodule, Schaltelemente oder auch so genannte Befehls- und Meldemodule sein. Das Signal, welches im Modul erzeugt wird, wird über eine Kabelverbindung von Modul zu Modul über einen Gateway zu einer SBS (Speicher-Programmierbare-Steuerung), die das Signal auswertet, weitergeleitet.

Durch die Betätigung des Befehlsgerätes, zum Beispiel durch Drücken oder Drehen, wird eine Mechanik innerhalb des Geräts in Bewegung gesetzt. Am Ende der Wirkkette wird die Bewegung des Betätigungselements des Geräts auf ein Betätigungselement des Moduls weitergeleitet. Die Mechanik innerhalb des Moduls öffnet oder schließt eine Kontaktstelle.

Die bestehenden technischen Lösungen zur Signalerzeugung wie Microswitch oder Kontaktblock bestehen aus einem Kontakt, einem Betätgungsstößel, einem Rückstellelement sowie einem Gegenkontakt als Zusatzbauteil. Zur Integration eines Überwachungskontakts müssten diese Elemente in doppelter Ausführung vorhanden sein.

Die US 4 249 056 A1 beschreibt ein Schaltgerät mit einem Betätigungsstößel, welcher in Wirkverbindung mit einem Federelement steht, wobei das Federelement auf einer Leiterplatte gelagert ist, wobei zwischen Leiterplatte und Federelement eine Mehrzahl an Kontaktpads angeordnet ist, welche unterschiedliche Kompressionsstellungen des Federelements in unterschiedliche Signale überführen.

Die DE 94 05 419 U1 beschreibt eine Tasteneinheit einer Tastatur mit einem Tastenoberteil, einer Tastaturplatte und einer leitenden Schicht, wobei die leitende Schicht unterhalb der Tastaturplatte angebracht ist, wobei das Tastenoberteil auf einem Aufnahmebasisteil angebracht ist, das ein durchgehend hohler Zylinder ist, und das auf der Tastaturplatte angeordnet ist. Es ist weiterhin vorgesehen, dass der untere Abschnitt des Tastenoberteils sich in einen Schaft erstreckt, um eine Tasteneinheit zu bilden, dass der Schaft darin eine Durchgangsbohrung aufweist und zwei vorspringende Blöcke auf zwei symmetrischen Seiten desselben aufweist, dass das Aufnahmebasisteil eine Aufnahmehülse mit zwei darin symmetrischen angeordneten Führungsnuten aufweist, dass unterhalb der zwei Führungsnuten zwei Anschlag- und Führungsnuten vorgesehen sind, die zu den Führungsnuten ausgerichtet sind, wobei aber die Anschlag- und Führungsnuten geringfügig tieferliegend sind, als die zwei Führungsnuten und dass der untere Teil der Anschlag- und Führungsnuten in der Aufnahmehülse einen schrägen Flansch zur Aufnahme einer kegelförmigen Feder aufweist, die zwischen dem Schaft und der Aufnahmehülse vorbelastet ist, um die Tasteneinheit in den Anschlag- und Führungsnuten zurückzuhalten.

Die DE 22 47 905 A1 offenbart einen Tastschalter mit einem Betätigungsstößel, welcher in Wirkverbindung mit einem Federelement steht, wobei das Federelement auf einer Leiterplatte gelagert ist, und wobei zwischen Leiterplatte und Federelement eine Mehrzahl an als konzentrische Ringe ausgeführte Kontaktpads angeordnet ist.

Demgemäß besteht die Aufgabe der vorliegenden Erfindung darin, ein Befehls- und Meldegerät zu schaffen, welches eine möglichst einfache und sichere Signalerzeugung ermöglicht.

Diese Aufgabe wird erfindungsgemäß durch ein Befehls- und Meldegerät mit den Merkmalen des Patentanspruchs 1 gelöst. Weitere Ausführungsbeispiele der Erfindung ergeben sich aus der Beschreibung sowie der Zeichnung. Erfindungsgemäß wird diese Aufgabe durch ein Befehls- und Meldegerät mit einem Betätigungsstößel gelöst, welcher in Wirkverbindung mit einem Federelement steht, wobei das Federelement auf einer Leiterplatte gelagert ist. Die Erfindung zeichnet sich dadurch aus, dass zwischen Leiterplatte und Federelement eine Mehrzahl an Kontaktpads angeordnet ist, welche unterschiedliche Kompressionsstellungen des Federelements in unterschiedliche Signale überführen.

Der Kern der Erfindung besteht darin, dass auf einer Leiterplatte eine Mehrzahl an Kontaktpads, vorzugsweise drei, in Form von konzentrischen Ringen, angeordnet sind. Der mittlere Kontaktpunkt ist hierbei die Basis. Da die Kräfte des Federelements, also der Kontaktfeder bei der Signalerzeugung höher sind, erhöht sich durch die Wahl des mittleren Kontaktpads als Basis die Kontaktsicherheit des Signalkontaktes.

In der entspannten Ausgangsstellung des Federelements, welche einen konischen sowie einen zylindrischen Anteil aufweist, befindet sich das Federelement oberhalb von den Pads auf der Leiterplatte und berührt hierbei nur die äußere Padgeometrie oder gar kein Pad.

Erreicht nun das erfindungsgemäße Federelement eine erste Kompressionsstellung, wobei es über einen Stößel komprimiert wird, berührt zunächst die äußere Windung des Federelements die äußere Padgeometrie. Wird das erfindungsgemäße Federelement weiter komprimiert, wird das mittlere Pad ebenfalls von den Federwindungen berührt. Ein Strom kann nun zwischen den beiden Pads über das Federelement fließen. Diese erste Kompressionsstellung bildet den so genannten Monitoring- oder Überwachungskontakt ab. Es wird dabei festgestellt, ob ein Gerät sich auf der dafür vorgesehenen Position befindet, beziehungsweise es wird festgestellt, wenn es von dort abgenommen wird oder abgefallen ist.

Wird das Federelement weiter komprimiert, so erreicht es eine zweite Kompressionsstellung. Dabei berührt das Federelement auch die innere Padgeometrie. Der Strom fließt nun über das Federelement zwischen dem mittleren und dem inneren Pad sowie zwischen dem inneren und dem äußeren Pad. Mit der Berührung des inneren Pads ist jedoch verbunden, dass nun ein Befehls- und Meldesignal erzeugt werden kann.

Es ist außerdem möglich, dass der konische Teil des Federelements komplett zusammen gedrückt wird. Der Betätigungsstößel kann weiter gedrückt werden, wobei nun der zylindrische Teil des Federelements weiter komprimiert wird, ohne dass sich das Schaltsignal ändert. Zudem übernimmt das erfindungsgemäße Federelement auch die Funktion eines Rückstellelements für den Betätigungsstößel.

Die erfindungsgemäße Kontaktfeder kombiniert somit einen Überwachungskontakt, einen Signalerzeugungskontakt sowie ein Rückstellelement in einem Bauteil. Des Weiteren kann nach der Erzeugung des Monitoring- sowie des Kontaktsignals die Feder weiter gedrückt werden. Das Signalsystem der Feder kann somit individuell an die Betätigungswege angepasst werden. Des Weiteren können durch die Geometrie der Feder sowie die Anordnung der Kontaktpads auf der Leiterplatte, die Schaltpunkte frei definiert werden. Wirtschaftlich betrachtet ergibt sich durch die Integration von mehreren Funktionselementen in einem Bauteil ein erhebliches Kosteneinsparpotential. Erfindungsgemäß ist vorgesehen, dass das Federelement einen konischen und einen zylindrischen Teil aufweist. Der konische Teil des erfindungsgemäßen Federelements bildet dabei den Kontaktbereich zu den Kontaktpads aus. Der zylindrische Teil des erfindungsgemäßen Federelements ist so ausgebildet, dass er in einer Ausnehmung des Betätigungsstößels lagert und somit zuverlässig eine Stellungsänderung des Betätigungsstößels übertragen kann. Erfindungsgemäß sind die Kontaktpads als konzentrische Ringe ausführt. Die Kontaktpads passen sich somit in ihrer Geometrie dem konischen Teil des erfindungsgemäßen Federelements an. Die Geometrieübereinstimmung zwischen Federelement und Kontaktpads ermöglicht eine sichere Kontaktierung zwischen Federelement und Kontaktpads.

Es entspricht der Erfindung, dass das Federelement drei Funktionen aufweist, die Funktion als Überwachungskontakt in der ersten Kompressionsstellung, die Funktion als Befehls- und Meldesignal in der zweiten Kompressionsstellung und die Funktion als Rückstellelement für den Betätigungsstößel. Dies hat insbesondere wirtschaftliche Vorteile, da hier mehrere Funktionselemente in einem Bauteil integriert werden und somit ein erhebliches Kosteneinsparpotential besteht.

Das erfindungsgemäße Befehls- und Meldegerät weist ein Gehäuse auf, in welchem ein Betätigungsstößel gelagert ist. Der Betätigungsstößel steht in Wirkverbindung mit einem Federelement, das einen konischen Teil und einen zylindrischen Teil aufweist. Der zylindrische Teil ist in einer Ausnehmung des Betätigungsstößels gelagert. Der konische Teil des Federelements lagert auf einer Leiterplatte, wobei zwischen Leiterplatte und konischem Teil des Federelements Kontaktpads angeordnet sind, die als konzentrische Ringe ausgeformt sind. In der entspannten Ausgangsstellung des erfindungsgemäßen Federelements befindet sich das Federelement oberhalb von den Kontaktpads auf der Leiterplatte und berührt hierbei nur die äußere Padgeometrie oder gar kein Pad.

In der ersten Kompressionsstellung wird das erfindungsgemäße Federelement über den Stößel komprimiert und berührt zunächst die äußere Windung des Federelements, also die äußere Padgeometrie. Wird das Federelement weiter komprimiert, wird das mittlere Pad ebenfalls von den Federwindungen berührt. Ein Strom kann nun zwischen den beiden Pads über das Federelement fließen. Die erste Kompressionsstellung des erfindungsgemäßen Federelements entspricht dem Monitoring- oder Überwachungskontakt. Hierbei wird festgestellt, ob ein Befehls- und Meldegerät sich auf der dafür vorgesehenen Position befindet.

Wird das erfindungsgemäße Federelement weiter komprimiert, berührt das Federelement auch die innere Padgeometrie und die zweite Kompressionsstellung ist erreicht. Der Strom fließt nun wiederum über das Federelement zwischen dem mittleren und dem inneren Pad sowie weiterhin zwischen dem inneren und dem äußeren Pad. Mit der Berührung des inneren Pads kann ein Befehls- oder Meldesignal erzeugt werden.

Die erfindungsgemäße Kontaktfeder kombiniert einen Überwachungskontakt, einen Signalerzeugungskontakt sowie ein Rückstellelement in einem Bauteil. Des Weiteren kann nach der Erzeugung des Monitoring- sowie des Kontaktsignals das Federelement weiter gedrückt werden. Das Signalsystem des Federelements kann somit individuell an die Betätigungswege angepasst werden. Des Weiteren können durch die Geometrie des Federelements sowie die Anordnung der Kontaktpads auf der Leiterplatte die Schaltpunkte frei definiert werden. Durch die Integration von mehreren Funktionselementen in einem Bauteil bietet diese Lösung erhebliches Kosteneinsparpotential.

Weitere Vorteile und Ausführungen der Erfindung werden nachfolgend anhand eines Ausführungsbeispiels sowie anhand der Zeichnung erläutert.

Dabei zeigen schematisch:
Fig. 1 in einer Schnittdarstellung ein erfindungsgemäßes Befehls- und Meldegerät mit einem Betätigungsstößel, einem Federelement und einer Leiterplatte;
Fig. 2 in einer perspektivischen Darstellung das erfindungsgemäße Befehls- und Meldegerät nach Fig. 1 mit der Positionierung der Kontaktpads zwischen Federelement und Leiterplatte;
Fig. 3 in einer perspektivischen Darstellung die Positionierung eines erfindungsgemäßen Federelements auf Kontaktpads einer Leiterplatte;
Fig. 4 in einer perspektivischen Darstellung ein Ausführungsbeispiel eines Federelements in der entspannten Ausgangsstellung;
Fig. 5 in einer Schnittdarstellung das Federelement nach Fig. 4 in der entspannten Ausgangsstellung;
Fig. 6 in einer perspektivischen Darstellung ein erfindungsgemäßes Federelement in der ersten Kompressionsstellung;
Fig. 7 in einer Schnittdarstellung das Federelement nach Fig. 6 in der ersten Kompressionsstellung;
Fig. 8 in einer perspektivischen Darstellung ein erfindungsgemäßes Federelement in der zweiten Kompressionsstellung;
Fig. 9 in einer Schnittdarstellung das Federelement nach Fig. 8 in der zweiten Kompressionsstellung;
Fig. 10 in einer perspektivischen Darstellung ein erfindungsgemäßes Federelement in einer Kompressionsstellung nach der zweiten Kompressionsstellung;
Fig. 11 in einer Schnittdarstellung das Federelement nach Fig. 10 in einer weitergeführten Kompressionsstellung nach der zweiten Kompressionsstellung.

In Fig. 1 ist ein erfindungsgemäßes Befehls- und Meldegerät dargestellt, das ein Gehäuse 1 aufweist, in welchem ein Betätigungsstößel 2 gelagert ist. Der Betätigungsstößel 2 steht in Wirkverbindung mit einem Federelement 3, das einen konischen Teil 4 und einen zylindrischen Teil 5 aufweist. Der zylindrische Teil 5 ist in einer Ausnehmung des Betätigungsstößels 2 gelagert. Der konische Teil 4 des Federelements 3 lagert auf einer Leiterplatte 6.

Fig. 2 zeigt ebenfalls das erfindungsgemäße Befehls- und Meldegerät, wobei zwischen der Leiterplatte 6 und dem konischen Teil 4 des Federelements 3 Kontaktpads 7 angeordnet sind, die als konzentrische Ringe ausgeformt sind. Wie aus Fig. 2 hervorgeht, weist das Befehls- und Meldegerät eine Mehrzahl an Kontaktpads 7 auf, die in ihrer Beabstandung an die einzelnen Federringe des konischen Teils 4 des Federelements 3 angepasst sind.

In Fig. 3 ist das erfindungsgemäße Federelement 3 mit dem konischen Teil 4 und dem zylindrischen Teil 5 dargestellt, das auf entsprechenden Kontaktpads 7 einer Leiterplatte 6 angeordnet ist.

Fig. 4 zeigt ein Ausführungsbeispiel des erfindungsgemäßen Federelements 3 in der entspannten Ausgangsstellung. Fig. 5 zeigt diese Darstellung im Schnitt. Das erfindungsgemäße Federelement, welches einen konischen Teil 4 und einen zylindrischen Teil 5 aufweist, befindet sich in dieser entspannten Ausgangsstellung oberhalb der Kontaktpads 7 auf der Leiterplatte 6 und berührt hierbei nur die äußere Padgeometrie oder gar kein Pad.

Fig. 6 zeigt das erfindungsgemäße Federelement 3 in einer ersten Kompressionsstellung. Fig. 7 zeigt diese erste Kompressionsstellung in der Schnittdarstellung. Wird das Federelement 3 über einen Betätigungsstößel 2 komprimiert, berührt zunächst die äußere Windung des Federelements 3 die äußere Padgeometrie. Wird das Federelement weiter komprimiert, wird das mittlere Pad ebenfalls von den Federwindungen berührt. Ein Strom kann nun zwischen den beiden Kontaktpads über das Federelement fließen.

Fig. 8 zeigt das erfindungsgemäße Federelement 3 in der zweiten Kompressionsstellung. In Fig. 9 ist diese zweite Kompressionsstellung in der Schnittdarstellung dargestellt. Wird das Federelement 3 weiter komprimiert, berührt das Federelement 3 auch die innere Padgeometrie. Der Strom fließt nun wiederum über das Federelement zwischen dem mittleren und dem inneren Pad sowie weiterhin zwischen dem inneren und dem äußeren Pad. Mit der Berührung des inneren Pads kann ein Befehls- oder Meldesignal erzeugt werden.

Fig. 10 zeigt das erfindungsgemäße Federelement 3 in einer weiter geführten Kompressionsstellung nach der zweiten Kompressionsstellung. Fig. 11 zeigt diese Darstellung im Schnitt. Der konische Teil 4 des Federelements 3 ist nun komplett zusammengedrückt. Der Betätigungsstößel 2 kann nun weiter gedrückt werden, wobei der zylindrische Teil 5 des Federelements 3 weiter komprimiert wird, ohne dass sich das Schaltsignal ändert.

Die erfindungsgemäße Kontaktfeder kombiniert einen Überwachungskontakt, einen Signalerzeugungskontakt sowie ein Rückstellelement in einem Bauteil. Des Weiteren kann nach der Erzeugung des Monitoring- sowie des Kontaktsignals das Federelement weiter gedrückt werden. Das Signalsystem des Federelements kann somit individuell an die Betätigungswege angepasst werden. Des Weiteren können durch die Geometrie des Federelements sowie die Anordnung der Kontaktpads auf der Leiterplatte die Schaltpunkte frei definiert werden. Durch die Integration von mehreren Funktionselementen in einem Bauteil bietet diese Lösung erhebliches Kosteneinsparpotential.

## Patentansprüche

1. Befehls- und Meldegerät mit einem Betätigungsstößel (2), welcher in Wirkverbindung mit einem Federelement (3) steht, wobei das Federelement (3) auf einer Leiterplatte (6) gelagert ist, wobei zwischen Leiterplatte (6) und Federelement (3) eine Mehrzahl an als konzentrische Ringe ausgeführte Kontaktpads (7) angeordnet ist, welche unterschiedliche Kompressionsstellungen des Federelements (3) in unterschiedliche Signale überführen, **dadurch gekennzeichnet, dass** das Federelement (3) drei Funktionen aufweist, die Funktion als Überwachungskontakt in der ersten Kompressionsstellung, die Funktion als Befehls- und Meldesignal in der zweiten Kompressionsstellung und die Funktion als Rückstellelement für den Betätigungsstößel (2) und wobei die erste Kompressionsstellung des Federelements (3) bei Berührung des Federelements (3) mit der äußeren und mittleren Padgeometrie erreicht wird und wobei die zweite Kompressionsstellung bei Berührung des Federelements (3) mit der inneren Padgeometrie erreicht wird, wobei das Federelement (3) einen konischen (4) und einen zylindrischen Teil (5) aufweist.

## Claims

1. Command and signaling device comprising an actuating tappet (2) which is operatively connected to a spring element (3), wherein the spring element (3) is mounted on a printed circuit board (6), wherein a plurality of contact pads (7) designed as concentric rings are arranged between the printed circuit board (6) and the spring element (3), said contact pads converting different compression positions of the spring element (3) into different signals, **characterized in that** the spring element (3) has three functions, the function of a monitoring contact in the first compression position, the function of a command and message signal in the second compression position, and the function of a return element for the actuating tappet (2), and wherein the first compression position of the spring element (3) is reached when the spring element (3) makes contact with the outer and central pad geometry, and wherein the second compression position is reached when the spring element (3) makes contact with the inner pad geometry, wherein the spring element (3) has a conical part (4) and a cylindrical part (5).

## Revendications

1. Appareil de commande et de signalisation avec un piston d'actionnement (2) qui est en liaison active avec un élément de ressort (3), dans lequel l'élément de ressort (3) est monté sur une carte de circuit imprimé (6), et entre la carte de circuit imprimé (6) et l'élément de ressort (3) sont disposées une multitude de pastilles de contact configurées comme des anneaux concentriques qui convertissent différentes positions de compression de l'élément de ressort (3) en différents signaux, **caractérisé en ce que** l'élément de ressort (3) présente trois fonctions, la fonction de contact de surveillance dans la première position de compression, la fonction de commande et de signalisation dans la deuxième position de compression et la fonction d'élément de rappel pour le piston d'actionnement (2), la première position de compression de l'élément de ressort (3) étant atteinte lorsque l'élément de ressort (3) entre en contact avec les géométries de pastilles extérieure et centrale et la deuxième position de compression étant atteinte lorsque l'élément de ressort (3) entre en contact avec la géométrie de pastilles intérieure, l'élément de ressort (3) présentant une partie conique (4) et une partie cylindrique (5).
